# EUROPÄISCHE PATENTSCHRIFT

(11) **EP 2 220 425 B1**
(45) Veröffentlichungstag und Bekanntmachung des Hinweises auf die Patenterteilung: **16.09.2020**
(21) Anmeldenummer: 08847242.8
(22) Anmeldetag: 05.11.2008
(51) Int. Cl.: F21S 41/143, F21S 41/663

(54) **SCHEINWERFER FÜR FAHRZEUGE**
HEADLIGHT FOR VEHICLES
PROJECTEUR POUR VÉHICULES

(30) Priorität: 06.11.2007 DE 102007052745
(43) Veröffentlichungstag der Anmeldung: 25.08.2010
(73) Patentinhaber: HELLA GmbH & Co. KGaA, 59552 Lippstadt (DE)
(72) Erfinder: GÖTZ, Mirco, 59555 Lippstadt (DE); KALZE, Franz-Josef, 33428 Harsewinkel (DE); KLEINKES, Michael, 59558 Lippstadt (DE); VIEREGGE, Thomas, 44137 Dortmund (DE); POHLMANN, Wolfgang, 59555 Lippstadt (DE)
(86) Internationale Anmeldenummer: PCT/EP2008/064966
(87) Internationale Veröffentlichungsnummer: WO 2009/059983

(56) Entgegenhaltungen:
- EP-A- 1 780 462
- EP-A1- 1 780 462
- WO-A-2004/088200
- WO-A2-2004/088200
- WO-A2-2006/096467
- DE-A1- 10 153 031
- DE-A1- 10 153 031
- DE-A1- 10 315 133
- DE-A1-102004 016 416
- DE-A1-102004 016 416
- DE-A1-102005 030 932
- DE-A1-102005 030 932
- DE-A1-102005 041 234
- DE-A1-102005 041 234

## Beschreibung

Die Erfindung betrifft einen Scheinwerfer für Fahrzeuge nach dem Oberbegriff des Patentanspruchs 1.

Aus der DE 10 2005 041 234 A1 ist ein Scheinwerfer für Fahrzeuge bekannt, der zur Erzeugung einer vorgegebenen Lichtverteilung eine Mehrzahl von LED-Lichtquellen aufweist, denen eine Optikeinheit vorgelagert ist zur Abbildung der jeweiligen LED-Lichtquellen als Lichtflecken in dem Fahrzeugvorfeld. Die LED-Lichtquellen sind zu Gruppen von LED-Lichtquellen zusammengefasst, die jeweils ein LED-Feld (LED-Array) mit einer Mehrzahl von matrixartig auf einem gemeinsamen Substrat angeordneten LED-Lichtquellen (LED-Chips) bilden. Den Gruppen von LED-Lichtquellen, die alle die gleiche Dimension aufweisen, sind jeweils Optikeinheiten mit einer solchen Abbildungscharakteristik vorgelagert, so dass im Fahrzeugvorfeld in Abhängigkeit von den Gruppen von LED-Lichtquellen unterschiedlich große Lichtflecken abgebildet werden. Mittels einer Ansteuereinheit können die Gruppen von LED-Lichtquellen bzw. Teile der Gruppen von LED-Lichtquellen derart angesteuert werden, dass vorgegebene Lichtverteilungen, wie Abblendlichtverteilung und Autobahnlichtverteilung, erzeugt werden können. Da die Größe der im Fahrzeugvorfeld abgebildeten Lichtflecken durch die Ausgestaltung der Optikeinheiten erfolgt, müssen mehrere unterschiedlich ausgebildete Optikeinheiten vorgesehen sein, wodurch ein gewisser Bauraubedarf gegeben ist.

Aufgabe der vorliegenden Erfindung ist es, einen Scheinwerfer für Fahrzeuge mit einer Mehrzahl von LED-Lichtquellen derart weiterzubilden, dass die Bereitstellung von an die Erfordernisse des Verkehrsraums angepassten Lichtverteilungen auf einfache und wirksame Weise gewährleistet wird, wobei der Bauraumbedarf verringert ist.

Zur Lösung dieser Aufgabe weist die Erfindung die Merkmale des Patentanspruchs 1 auf.

Der besondere Vorteil der Erfindung besteht darin, dass durch die Ausbildung von lediglich einer Gruppe von gleich dimensionierten LED-Lichtquellen, wobei mittels der Abbildungscharakteristik einer Optikeinheit im Fahrzeugvorfeld Lichtflecken einer vorbestimmten gleichen Größe abgebildet werden, auf einfache Weise eine vorgegebene Lichtverteilung erzeugt werden kann. Beispielsweise können die LED-Lichtquellen derselben Gruppe zur Ansteuerung einer Fernlichtverteilung und einer Autobahnlichtverteilung angesteuert werden. Grundgedanke der Erfindung ist es, einer Gruppe von gleich großen LED-Lichtquellen eine einzige Optikeinheit zuzuordnen, so dass eine Mehrzahl von Lichtflecken mit dem gleichen vertikalen und/oder horizontalen Grenzwinkel im Fahrzeugvorfeld abgebildet werden zur Bildung von mindestens zwei unterschiedlichen Lichtfunktionen bzw. Lichtverteilungen. Dadurch, dass den LED-Lichtquellen lediglich eine einzige Optikeinheit zugeordnet ist, kann der Scheinwerfer platzsparend ausgestaltet werden. Nach der Erfindung weist der Scheinwerfer eine erste Gruppe von LED-Lichtquellen und eine zweite Gruppe von LED-Lichtquellen auf, wobei die beiden Gruppen auf einem gemeinsamen Substrat angeordnet sind und wobei die LED-Lichtquellen der ersten Gruppe und der zweiten Gruppe eine unterschiedliche Dimension aufweisen. Die Dimension der LED-Lichtquellen der zweiten Gruppe von LED-Lichtquellen ist größer als die Dimension der LED-Lichtquellen der ersten Gruppe von LED-Lichtquellen. Vorteilhaft kann durch das Vorsehen von größer dimensionierten LED-Lichtquellen die Komplexität des LED-Feldes verringert werden. Vorteilhaft können die groß dimensionierten LED-Lichtquellen der zweiten Gruppe zur Ausleuchtung von relativ großen Flächen des Fahrzeugvorfeldes, wie beispielsweise für die Fernlichtfunktion, und die relativ klein dimensionierten LED-Lichtquellen der ersten Gruppe von LED-Lichtquellen zur Ausleuchtung von relativ kleinen Flächen des Fahrzeugvorfeldes, wie beispielsweise für die Autobahnlichtfunktion, genutzt werden. Dadurch, dass den Gruppen von LED-Lichtquellen dieselbe Optikeinheit zugeordnet ist, weist der Scheinwerfer einen relativ kompakten und platzsparenden Aufbau auf. Nach der Erfindung ist neben den Gruppen von LED-Lichtquellen mindestens eine weitere LED-Lichtquelle vorgesehen zur Erzeugung einer Basislichtverteilung, wie beispielsweise einer Abblendlichtverteilung. Durch Überlagerung der mindestens eine Gruppe von LED-Lichtquellen und der weiteren LED-Lichtquellen sind somit verschiedene oder resultierende Lichtverteilungen generierbar.

Nach einer bevorzugten Ausführungsform der Erfindung sind die LED-Lichtquellen matrixartig in mehreren horizontalen und vertikalen Reihen auf einem gemeinsamen Substrat angeordnet, so dass sie zu einem LED-Feld (LED-Array) zusammengefasst sind. Eine horizontale Reihe der auf dem Substrat angeordneten LED-Lichtquellen wird mittels der Optikeinheit derart abgebildet, dass eine horizontale Reihe von Lichtflecken zur Bildung einer Lichtfunktion, vorzugsweise einer Autobahnlichtfunktion, im Fahrzeugvorraum erzeugt wird. Vorteilhaft kann hierdurch die vorgegebene Lichtfunktion mit einer Anzahl von gleich groß ausgebildeten LED-Lichtquellen erzeugt werden. Nach einer Weiterbildung der Erfindung sind mindestens zwei horizontale Reihen von LED-Lichtquellen auf dem LED-Feld angeordnet und werden mittels der Optikeinheit derart abgebildet, dass im Fahrzeugvorfeldraum eine erste horizontale Reihe von Lichtflecken zur Bildung der vorgegebenen Autobahnlichtfunktion und eine unmittelbar unterhalb derselben angeordnete zweite horizontale Reihe von Lichtflecken erzeugt wird. Vorteilhaft kann hierdurch ein zu hoher Beleuchtungsstärkegradient im Fahrzeugvorfeld verhindert werden.

Nach einer bevorzugten Ausführungsform sind die LED-Lichtquellen einer Gruppe von LED-Lichtquellen derart dimensioniert und/oder die Optikeinheit weist eine solche Abbildungscharakteristik auf, dass im Fahrzeugvorfeld Lichtflecken mit einem horizontalen Grenzwinkel und vertikalen Grenzwinkel von jeweils 0,28° abgebildet werden. Vorteilhaft kann mit der Größe dieser Lichtflecken eine Vielzahl von Lichtverteilungen erzeugt werden.

Nach einer Weiterbildung der Erfindung ist ein Quotient aus vertikalen Reihen von LED-Lichtquellen einerseits und horizontalen Reihen von LED-Lichtquellen andererseits größer als vier, so dass ein relativ großes Fahrzeugvorfeld ausgeleuchtet werden kann.

Ausführungsbeispiele werden nachfolgend anhand der Zeichnungen näher erläutert.

Es zeigen:
- Fig. 1a: eine schematische Darstellung eines nicht erfindungsgemäßen Scheinwerfers nach einer ersten Ausführungsform,
- Fig. 1b: eine schematische Darstellung von auf einer Messwand abgebildeten Lichtverteilungen des Scheinwerfers nach der ersten Ausführungsform,
- Fig. 2a: eine schematische Darstellung eines Substrats eines Scheinwerfers mit großen LED-Lichtquellen nach der Erfindung und
- Fig. 2b: eine schematische Darstellung von auf einer Messwand abgebildeten Lichtverteilungen des Scheinwerfers nach der Erfindung

Ein Scheinwerfer für Fahrzeuge besteht im Wesentlichen aus einem Gehäuse 1, in dem eine Mehrzahl von LED-Lichtquellen 19, 22 auf einem gemeinsamen Substrat 2 und eine in Lichtabstrahlrichtung 3 vorgelagerte Optikeinheit 4 angeordnet sind.

Die LED-Lichtquellen 19, 22 sind jeweils als LED-Chips (Licht emittierende Halbleiterdioden) ausgebildet, wobei der LED-Chip ein oder mehrere LEDs aufweisen kann. Das Substrat 2 ist flächig und vorzugsweise eben ausgebildet, wobei eine Normale des Substrats 2 vorzugsweise in eine horizontale Richtung weist.

Den LED-Lichtquellen 19 ist eine Ansteuereinheit 5 zugeordnet, die in oder außerhalb des Gehäuses 1 angeordnet sein kann. Die Ansteuereinheit 5 ermöglicht das wahlweise Einschalten und Ausschalten und/oder Dimmen mindestens einer LED-Lichtquelle 19.

Der Ansteuereinheit 5 ist eingangsseitig eine Sensoreinheit 6 zugeordnet, die während der Fahrt im Fahrzeugvorfeld 8 vorkommende Objekte detektiert und entsprechende Sensorsignale zu der Ansteuereinheit 5 zur Auswertung derselben liefert. Zusätzlich ist der Ansteuereinheit 5 eine Schaltereinheit 7 zugeordnet, so dass vorgegebene Lichtverteilungen bzw. Lichtfunktionen manuell oder in Abhängigkeit von Stellungen der im Cockpit des Fahrzeugs befindlichen Schaltereinheit 7 einstellbar sind. In der Ansteuereinheit 5 ist vorzugsweise eine entsprechende Signalverarbeitungseinheit zur Verarbeitung der Schaltsignale und/oder der Sensorsignale vorgesehen.

Nach einer ersten nicht erfindungsgemäßen Ausführungsform des Scheinwerfers weist der Scheinwerfer zum einen eine erste Lichtquelle 20 und derselben zugeordnete Optikeinheit 21 zur Erzeugung einer Abblendlichtverteilung 9 auf, die in Figur 1b exemplarisch auf einer zu dem Scheinwerfer in 10 m Entfernung aufgestellten Messwand 18 sichtbar ist. Die LED-Lichtquelle 20 kann beispielsweise als ein LED-Chip mit einer oder mehreren LEDs ausgebildet sein.

Der Scheinwerfer weist weiterhin eine Gruppe von LED-Lichtquellen 19 (LED-Chips) auf, die auf dem Substrat 2 angeordnet sind. Diese LED-Lichtquellen 19 sind jeweils als LED-Chips ausgebildet, die matrixartig in horizontalen und vertikalen Reihen angeordnet sind. Im vorliegenden Ausführungsbeispiel sind dreizehn horizontale Reihen von LED-Lichtquellen 19 und sechsundsechzig vertikale Reihen von LED-Lichtquellen 19 in einem LED-Feld 21 angeordnet. Die LED-Lichtquellen 19 weisen jeweils die gleiche Dimension auf und werden mittels der Optikeinheit 4 derart abgebildet, dass auf dem in Figur 1b dargestellten Messschirm 18 in einer Matrix 13 x 66 angeordnete Lichtflecken 10 abgebildet werden, die jeweils einen im wesentlichen rechteckförmigen Verlauf aufweisen und unter einem horizontalen und vertikalen Grenzwinkel von 0,28° abgebildet sind. Als horizontaler Grenzwinkel wird der Raumwinkel in einer horizontalen Ebene bezeichnet, unter dem das von einer einzigen LED-Lichtquelle 19 erzeugte Licht abgestrahlt wird. Unter einem vertikalen Grenzwinkel wird ein solcher Raumwinkel verstanden, unter dem Licht der LED-Lichtquelle 19 in einer vertikalen Ebene abgestrahlt wird.

Die Abbildungscharakteristik der Optikeinheit 4 ist derart gewählt, dass dreizehn horizontale Reihen a von Lichtflecken 10 und sechsundsechzig vertikale Reihen b von Lichtflecken 10 gebildet werden. Die horizontalen Reihen a erstrecken sich im Wesentlichen oberhalb einer Horizontalen H. Lediglich die untersten Reihen a₁, a₂, a₃ erstrecken sich unterhalb der Horizontalen H. Die zweite horizontale Reihe a₂ der Lichtflecken 10 kann zur Erzeugung einer Autobahnlichtfunktion 13 eingesetzt werden. Zu diesem Zweck wird eine Anzahl von LED-Lichtquellen 19 der korrespondierenden Reihe von LED-Lichtquellen 19 mittels der Ansteuereinheit 5 derart angesteuert, dass die Autobahnlichtfunktion 13 generierbar ist. Die Autobahnlichtfunktion 13 ermöglicht eine Ausleuchtung des Fahrzeugvorfeldes 8 mit einer erhöhten Reichweite im mittleren Bereich, wobei die entsprechend angesteuerten LED-Lichtquellen 19 der Autobahnlichtfunktion 13 Lichtflecken 14 erzeugen, die oberhalb einer Hell-Dunkel-Grenze HDG der asymmetrischen Abblendlichtverteilung 9 liegen.

Vorzugsweise können auch solche LED-Lichtquellen 19 angesteuert werden, dass unterhalb der Lichtflecken 14 angeordnete Lichtflecken der horizontalen Reihe a₁ abgebildet werden.

Darüber hinaus können mittels der Ansteuereinheit 5 solche LED-Lichtquellen 19 angesteuert werden, dass Lichtflecken 15 in der ersten Reihe a₁ abgebildet werden zur Erzeugung eines dynamischen Kurvenlichtes. In Abhängigkeit von dem Lenkwinkel des Fahrzeugs kann die Anzahl der LED-Lichtquellen 19 bzw. unterschiedlich angeordnete LED-Lichtquellen 19 derart ein- bzw. ausgeschaltet werden, dass eine unterschiedliche Anzahl und Position der für die Kurvenlichtfunktion abgebildeten Lichtflecken 15 abgebildet werden.

Zur Erzeugung einer Fernlichtverteilung 17 können alle LED-Lichtquellen 19 des auf dem Substrat 2 angeordneten LED-Feldes 21 eingeschaltet werden, wobei eine Überlagerung zumindest der unteren Reihen a₁, a₂, a₃ von Lichtflecken mit der Abblendlichtverteilung 9 gegeben ist.

Nach einer erfindungsgemäßen Ausführungsform des Scheinwerfers gemäß Figur 2a und 2b enthält das Substrat 2 zum einen eine erste Gruppe von LED-Lichtquellen 19 und zum anderen eine zweite Gruppe von LED-Lichtquellen 22. Die erste Gruppe von LED-Lichtquellen 19 bildet ein LED-Feld 21, das mittels der Optikeinheit 4 zu zwei horizontalen Reihen a₁, a₂ von Lichtflecken 10 abgebildet wird, wobei die Lichtflecken 10 die gleiche Dimension aufweisen wie die Lichtflecken 10 gemäß der Ausführungsform nach Figur 1a und 1b. Die zweite Gruppe von LED-Lichtquellen 22, weist eine größere Dimension auf als die LED-Lichtquellen 19 der ersten Gruppe, so dass im Zusammenwirken mit derselben Optikeinheit 4 Lichtflecken 16 mit einem horizontalen und vertikalen Grenzwinkel von 0,5° abgebildet werden. Diese Lichtflecken 16 erstrecken sich matrixartig oberhalb einer horizontalen Hell-Dunkel-Grenze HDG der Abblendlichtverteilung 9. Durch Ansteuerung der zweiten Gruppe von LED-Lichtquellen 22 kann somit eine Fernlichtverteilung 17 erzeugt werden.

Durch Ansteuerung der LED-Lichtquellen 19 der ersten Gruppe von LED-Lichtquellen kann eine Anzahl von Lichtflecken 14 zur Bildung der Autobahnlichtfunktion 13 und einer Anzahl von Lichtflecken 15 zur Bildung der Kurvenlichtfunktion zugeschaltet werden.

Durch Dimmen der für die Lichtflecken 14 hervorrufenden LED-Lichtquellen 19 kann die Reichweite der Autobahnlichtfunktion 13 derart gesteuert werden, dass unerwünschte Blendeffekte unterdrückt werden. Wie aus Figur 1b ersichtlich ist, sind die LED-Lichtquellen derart angeordnet, dass die zweite horizontale Reihe a₂ der Lichtflecken 10 in einem vertikalen Winkelbereich zwischen -0,28° und -0,57° abgebildet werden. Hierdurch lässt sich eine verbesserte Generierung der Autobahnlichtfunktion 13 erzielen.

Im zweiten Ausführungsbeispiel ist das Verhältnis der Dimension der LED-Lichtquellen 22 der zweiten Gruppe zu der Dimension der LED-Lichtquellen 19 der ersten Gruppe derart gewählt, dass der Quotient aus horizontalen und vertikalen Grenzwinkeln größer ist als vier, im vorliegenden Fall etwa bei fünf liegend ist.

In einer nicht dargestellten Ausführungsform der Erfindung können die LED-Lichtquellen 22 der zweiten Gruppe von LED-Lichtquellen 22 auch derart dimensioniert sein, dass Lichtflecken mit einem vertikalen und/oder horizontalen Grenzwinkel zwischen 0,2° und 1° abgebildet werden.

Gleiche Bauteile bzw. Bauteilfunktionen sind in den Ausführungsbeispielen mit den gleichen Bezugsziffern versehen.

Wie aus Figur 2b ersichtlich ist, weisen die Lichtflecken 16, die durch die zweite Gruppe von LED-Lichtquellen 22 erzeugt werden, Grenzflächen auf, die etwa dreimal so lang sind wie die Grenzflächen 11, 12 der vergleichsweise kleinen Lichtflecken 10. Wesentlich ist, dass die LED-Lichtquellen 22 der zweiten Gruppe größer sind als die LED-Lichtquellen 19 der ersten Gruppe, so dass die Anzahl der hierdurch gebildeten Lichtflecken 16 kleiner ist als die Anzahl der vergleichsweise entstehenden Lichtflecken 10 oberhalb der Horizontalen H. Im vorliegenden Ausführungsbeispiel sind die LED-Lichtquellen 22 der zweiten Gruppe derart zu den LED-Lichtquellen19 der ersten Gruppe angeordnet, dass eine unterste horizontale Reihe c₁ der großen Lichtflecken 16 sich unmittelbar oberhalb der zweiten Reihe a₂ der kleinen Lichtflecken 10 anschließt. Die unterste horizontale Reihe c₁ der großen Lichtflecken 10 befindet sich somit teilweise unterhalb der Horizontalen H.

Es ist ersichtlich, dass die erste Gruppe von LED-Lichtquellen 19 und die zweite Gruppe von LED-Lichtquellen 22 Teillichtverteilungen bzw. Lichtfiguren erzeugen, die der Abblendlichtverteilung 9 des weiteren LED-Chips überlagert werden.

Durch wahlweises Ein- und Ausschalten der ersten Gruppe von LED-Lichtquellen 19 und/oder zweiten Gruppe von LED-Lichtquellen 22 und gegebenenfalls Dimmen von einzelnen oder mehreren dieser LED-Lichtquellen 19 lassen sich mehrere unterschiedliche Lichtverteilungen erzeugen.

### Bezugszeichenliste

- 1: Gehäuse
- 2: Substrat
- 3: Lichtabstrahlrichtung
- 4: Optikeinheit
- 5: Ansteuereinheit
- 6: Sensoreinheit
- 7: Schalteraeinheit
- 8: Fahrzeugvorfeld
- 9: Abblendlichtverteilung
- 10: Lichtflecken
- 11: horizontale Grenzfläche
- 12: vertikale Grenzfläche
- 13: Autobahnlichtfunktion
- 14: Lichtflecken
- 15: Lichtflecken
- 16: Lichtflecken
- 17: Fernlichtverteilung
- 18: Messwand
- 19: LED-Lichtquellen
- 20: Lichtquelle
- 21: LED-Feld
- 22: LED-Lichtquellen
- a: horizontale Reihen von Lichtflecken
- b: vertikale Reihen von Lichtflecken
- H: Horizontale

## Patentansprüche

1. Scheinwerfer für Fahrzeuge mit einer Mehrzahl von LED-Lichtquellen (19, 20, 22) und mit mindestens einer den LED-Lichtquellen (19, 22) vorgelagerten Optikeinheit (4), wobei die LED-Lichtquellen (19, 22) gruppiert angeordnet sind mit einer ersten Gruppe von LED-Lichtquellen (19) und einer zweiten Gruppe von LED-Lichtquellen (22) zur Erzeugung einer vorgegebenen Lichtverteilung (13, 17), wobei die LED-Lichtquellen (19, 22) jeder Gruppe von Lichtquellen gleich groß ausgebildet sind, **dadurch gekennzeichnet,**
- **dass** der ersten Gruppe von LED-Lichtquellen (19) und der zweiten Gruppe von LED-Lichtquellen (22) dieselbe Optikeinheit (4) vorgelagert ist, wobei Lichtflecken (10, 14, 15, 16) mit einem vertikalen und/oder horizontalen Grenzwinkel in einem Bereich zwischen 0,2° und 1° abgebildet werden,
- **dass** die LED-Lichtquellen (19) der ersten Gruppe von LED-Lichtquellen (19) jeweils eine erste Dimension aufweisen, die zusammen mit einer zweiten Gruppe von LED-Lichtquellen (22) auf einem gemeinsamen Substrat (2) angeordnet sind, wobei die LED-Lichtquellen (22) der zweiten Gruppe von LED-Lichtquellen (22) jeweils eine zweite Dimension aufweisen, so dass der Quotient aus der Dimension der LED-Lichtquellen (19) der ersten Gruppe zu derselben Dimension der LED-Lichtquellen (22) der zweiten Gruppe kleiner ist als eins,
- **dass** mindestens eine weitere LED-Lichtquelle (20) vorgesehen ist zur Erzeugung einer Basislichtverteilung, der die durch die erste Gruppe von LED-Lichtquellen (19) und der zweiten Gruppe von LED-Lichtquellen (22) erzeugten Lichtfunktionen überlagerbar sind.

2. Scheinwerfer nach Anspruch 1, **dadurch gekennzeichnet, dass** die LED-Lichtquellen der ersten Gruppe und der zweiten Gruppe von LED-Lichtquellen (19, 22) in mehreren horizontalen und vertikalen Reihen auf dem gemeinsamen Substrat (2) angeordnet sind zur Bildung eines LED-Feldes, wobei zumindest eine Reihe von LED-Lichtquellen (19) zu einer horizontalen Reihe (a) von Lichtflecken (10) zur Bildung einer vorgegebenen Lichtfunktion abgebildet wird.

3. Scheinwerfer nach Anspruch 1 oder 2, **dadurch gekennzeichnet, dass** mittels Ansteuerung eine erste Reihe von LED-Lichtquellen (19) der ersten Gruppe von LED-Lichtquellen (19) die horizontale Reihe von Lichtflecken (a₂) zur Bildung einer Autobahnlichtfunktion (13) abbildbar ist und dass eine zweite Reihe von LED-Lichtquellen (19) der ersten Gruppe von LED-Lichtquellen (19) zu einer anderen horizontalen Reihe (a₁) von Lichtflecken (10) abbildbar ist, die unmittelbar unterhalb der einen horizontalen Reihe (a₂) von Lichtflecken (10) angeordnet ist.

4. Scheinwerfer nach einem der Ansprüche 1 bis 3, **dadurch gekennzeichnet, dass** die LED-Lichtquellen (19) der ersten Gruppe von LED-Lichtquellen (19) jeweils eine solche Dimension und/oder dass die Optikeinheit (4) eine solche Abbildungscharakteristik aufweist, dass im Fahrzeugvorfeld (8) Lichtflecken (10) mit einem horizontalen und einem vertikalen Grenzwinkel von 0,28° abgebildet werden.

5. Scheinwerfer nach einem der Ansprüche 1 bis 4, **dadurch gekennzeichnet, dass** der Quotient aus vertikalen Reihen von LED-Lichtquellen (19) der ersten Gruppe von LED-Lichtquellen (19) und horizontalen Reihen von LED-Lichtquellen (19) der ersten Gruppe von LED-Lichtquellen (19) größer ist als vier, wobei eine Reihe von LED-Lichtquellen (19) derart angeordnet ist, dass die eine Reihe (a₂) von Lichtflecken (10) in einem vertikalen Winkelbereich zwischen -0,28° und -0,57° abgebildet wird.

6. Scheinwerfer nach einem der Ansprüche 1 bis 5, **dadurch gekennzeichnet, dass** die zweite Gruppe von LED-Lichtquellen (22) auf dem LED-Feld (21) matrixartig in horizontaler und vertikaler Richtung angeordnet ist, dass große Lichtflecken (16) im Wesentlichen oberhalb einer Horizontalen (H) eines Messschirmes (18) abgebildet werden.

7. Scheinwerfer nach Anspruch 5 oder 6, **dadurch gekennzeichnet, dass** die erste Gruppe von LED-Lichtquellen (19) lediglich eine oder zwei Reihen von LED-Lichtquellen (19) umfasst, derart, dass eine oder zwei Reihen (a₁, a₂) von Lichtflecken (10) unterhalb der Horizontalen (H) auf dem Messschirm (18) abgebildet werden.

## Claims

1. Headlamp for vehicles with a plurality of LED light sources (19, 20, 22) with at least one optical unit (4) located in front of the LED light sources (19, 22), where the LED light sources (19, 22) are arranged in groups with a first group of LED light sources (19) and a second group of LED light sources (22) for generating a specified light distribution (13, 17), where the LED light sources (19, 22) of each group of light sources are designed to be of the same size,
**characterized in that**
- the same optical unit (4) is located in front of the first group of LED light sources (19) and the second group of LED light sources (22), where light patches (10, 14, 15, 16) are created with a vertical and/or horizontal boundary angle in a range between 0.2° and 1°
- the LED light sources (19) of the first group of LED Light sources (19) each feature a first dimension that are arranged together with a second group of LED light sources (22) on a shared substrate (2), where the LED light sources (22) of the second group of LED light sources (22) each feature a second dimension such that the ratio of the first dimension of the LED light sources (19) of the first group to the same dimension of the LED light sources (22) of the second group is smaller than one
- at least one further LED light source (20) is provided for generating a basic light distribution that can be overlapped by the light functions generated by first group of LED light sources (19) and the second group of LED light sources (22).

2. Headlamp in accordance with Claim 1, **characterized in that** the LED light sources of the first group and the second group of LED light sources (19, 22) are arranged in several horizontal and vertical rows on the shared substrate (2) to form an LED field, where at least one row of LED light sources (19) is formed into a horizontal row (a) of light patches (10) to create a specified light function.

3. Headlamp in accordance with Claim 1 or 2, **characterized in that** a first row of LED light sources (19) of the first group of LED light sources (19) can, by means of an actuator, form the horizontal row of light patches (a₂) for creating a highway light function (13) and **in that** a second row of LED light sources (19) of the first group of LED light sources (19) can form another horizontal row (a₁) of light patches (10) that is arranged immediately below the one horizontal row (a₂) of light patches (10).

4. Headlamp in accordance with one of Claims 1 through 3, **characterized in that** the LED light sources (19) of the first group of LED light sources (19) each features such a dimension and/or **in that** the optical unit (4) features such an imaging characteristic that light patches (10) with a horizontal and a vertical boundary range of 0.28° are formed in the area ahead of the vehicle (8).

5. Headlamp in accordance with one of Claims 1 through 4, **characterized in that** the ratio of vertical rows of LED light sources (19) of the first group of LED light sources (19) and horizontal rows of LED light sources (19) of the first group of LED light sources (19) is larger than four, where one row of LED light sources (19) is arranged in such a way that the one row (a2) of light patches (10) is formed in a vertical range of angles of between -0.28° and -0.57°.

6. Headlamp in accordance with one of Claims 1 through 5, **characterized in that** the second group of LED light sources (22) on the LED field (21) is arranged matrix-like in a horizontal and vertical direction such that large light patches (16) are formed essentially above the horizontal line (H) of a measuring screen (18).

7. Headlamp in accordance with Claim 5 or 6, **characterized in that** the first Group of LED light sources (19) comprises of only one or two rows of LED light sources (19) in such a way that one or two rows (a1, a2) are formed by light patches (10) below the horizontal line (H) on the measuring screen (18).

## Revendications

1. Phare pour véhicules comportant plusieurs sources lumineuses LED (19, 20, 22) et au moins une unité optique (4) montée en amont des sources lumineuses LED (19, 22), sachant que les sources lumineuses LED (19, 22) sont disposées en groupes avec un premier groupe de sources lumineuses LED (19) et un deuxième groupe de sources lumineuses LED (22) pour générer une répartition de l'éclairage prédéterminée (13, 17), les sources lumineuses LED (19, 22) de chaque groupe de sources lumineuses étant conçues de la même taille,
**caractérisé en ce que**
- la même unité optique (4) est montée en amont du premier groupe de sources lumineuses LED (19) et du deuxième groupe de sources lumineuses LED (22), sachant que des points lumineux (10, 14, 15, 16) sont représentés à un angle vertical et/ou horizontal limite dans une plage comprise entre 0,2° et 1°,
- les sources lumineuses LED (19) du premier groupe de sources lumineuses LED (19) présentent chacune une première dimension et sont disposées avec un deuxième groupe de sources lumineuses LED (22) sur un support commun (2), sachant que les sources lumineuses LED (22) du deuxième groupe de sources lumineuses LED (22) présentent chacune une deuxième dimension, de sorte que le quotient de la dimension des sources lumineuses LED (19) du premier groupe et de la même dimension des sources lumineuses LED (22) du deuxième groupe est inférieur à un,
- au moins une autre source lumineuse LED (20) est prévue pour générer une répartition de base de l'éclairage sur laquelle les fonctions d'éclairage générées par le premier groupe de sources lumineuses LED (19) et le deuxième groupe de sources lumineuses LED (22) peuvent être superposées.

2. Phare selon la revendication 1, **caractérisé en ce que** les sources lumineuses du premier groupe et du deuxième groupe de sources lumineuses LED (19, 22) sont disposées en plusieurs rangées horizontales et verticales sur le support commun (2) pour former un champ LED dans lequel au moins une rangée de sources lumineuses LED (19) est représentée en une rangée horizontale (a) de points lumineux (10) pour former une fonction d'éclairage prédéterminée.

3. Phare selon la revendication 1 ou 2, **caractérisé en ce qu'**au moyen d'une commande une première rangée de sources lumineuses LED (19) du premier groupe de sources lumineuses LED (19) peut représenter la rangée horizontale de points lumineux (a₂) pour former une fonction d'éclairage autoroute (13) et **en ce qu'**une deuxième rangée de sources lumineuses LED (19) du premier groupe de sources lumineuses LED (19) peut représenter une autre rangée horizontale (a₁) de points lumineux (10) disposée juste en dessous de la rangée horizontale (a₂) de points lumineux (10).

4. Phare selon l'une des revendications 1 à 3, **caractérisé en ce que** les sources lumineuses LED (19) du premier groupe de sources lumineuses LED (19) ont chacune une dimension telle et/ou **en ce que** l'unité optique (4) a une caractéristique de représentation telle que des points lumineux (10) avec un angle limite horizontal et vertical de 0,28° sont représentés dans le tablier (8) du véhicule.

5. Phare selon l'une des revendications 1 à 4, **caractérisé en ce que** le quotient des rangées verticales de sources lumineuses LED (19) du premier groupe de sources lumineuses LED (19) et des rangées horizontales de sources lumineuses LED (19) du premier groupe de sources lumineuses LED (19) est supérieur à quatre, sachant qu'une rangée de sources lumineuses LED (19) étant disposée de telle sorte qu'une rangée (a2) de points lumineux (10) est représentée dans une plage angulaire verticale comprise entre -0,28° et -0,57°.

6. Phare selon l'une des revendications 1 à 5, **caractérisé en ce que** le deuxième groupe de sources lumineuses LED (22) est disposé sur le champ LED (21) à la manière d'une matrice dans les directions horizontale et verticale et **en ce que** de grands points lumineux (16) sont reproduits principalement au-dessus d'une horizontale (H) d'un écran de mesure (18).

7. Phare selon la revendication 5 ou 6, **caractérisé en ce que** le premier groupe de sources lumineuses LED (19) ne comprend qu'une ou deux rangées de sources lumineuses LED (19), de sorte qu'une ou deux rangées (a1, a2) de points lumineux (10) sont représentées sous l'horizontale (H) sur l'écran de mesure (18).
